# EUROPÄISCHE PATENTANMELDUNG

(11) **EP 0 019 032 A1**
(43) Veröffentlichungstag der Anmeldung: **26.11.1980**
(21) Anmeldenummer: 80100404.5
(22) Anmeldetag: 26.01.1980
(51) Int. Cl.: D06F 37/42, A47L 15/46

(54) **Überlaufsicherungsvorrichtung für eine Wasch- oder Geschirrspülmaschine**

(30) Priorität: 09.05.1979 DE 2918603
(71) Anmelder: Buderus Aktiengesellschaft, D-6330 Wetzlar (DE)
(72) Erfinder: Plücker, Eugen, D-6348 Herborn (DE); Velte, Oskar, D-3551 Bad-Endbach (DE)
(74) Vertreter: Benner, Alwin, Dipl.-Ing.

(57) **Zusammenfassung**

Wenn bei automatischen Wasch- oder Geschirrspülmaschinen das Wasserzulaufventil nicht vorschriftsmäßig bei Erreichen des gewünschten Wasserstandes absperrt, besteht die Gefahr des Überflutens. Um dies so weit wie möglich auszuschließen, wird dafür gesorgt, daß sowohl die Ablauf- pumpe (AP) eingeschaltet als auch der Stromkreis des Wasserzulaufventils (V1 + V2) unterbrochen wird, sobald der Wasserstand ein von einem Niveaukontakt überwachtes oberes Sicherheitsniveau (NIV. II) erreicht hat.

## Beschreibung

Die Erfindung bezieht sich auf eine Überlaufsicherung für Wasch- oder Geschirrspülmaschinen mit niveauabhängigerund oder zeitabhängiger Schaltung des Wasserzu- und -ablaufes.

Waschmaschinen haben eine niveauabhängige Schaltung für die in Betracht kommenden Wasserstände der einzelnen Waschphasen. Ein tiefliegendes Sicherheitsniveau verhindert zusätzlich ein Trockengehen der in Bodennähe des Waschbottichs untergebrachten Heizelemente. Der Schutz vor Überflutung besteht darin, daß ein oberhalb des oberen Waschniveaus liegender Kontakt eines Niveauschalters die Ablaufpumpe einschaltet, sobald dieser höchstzulässige Wasserstand erreicht ist (DE-AS 1 232 542). Sollte die programmgemäße Abschaltung des Wasserzulaufes unterbleiben, wird auf diese Weise ein Überfluten der Waschmaschine vermieden.

Allerdings ist diese Sicherung dann wirkungslos, wenn der Ablaufschlauch geknickt ist, das Flusensieb sich verstopft hat oder die Ablauf-Pumpe blockiert bzw. defekt ist. Der Erfindung liegt die Aufgabe zugrunde, die Gefahr einer Überflutung weiter zu vermindern, und zwar ohne großen technischen Aufwand.

Diese Aufgabe wird durch die im Kennzeichen des Patentanspruches angegebenen Merkmale gelöst.

Die Erfindung wird anhand der Schaltskizze an einem Beispiel näher erläutert.

Die Programmschalterkontakte sind mit PGS und der Hauptschalter im Zuleitungsnetz mit HS bezeichnet. Im Heizkreis der Heizung H liegt der Programmschalterkontakt PGS 7, der Thermostat 65 °C sowie der Temperaturschutz 80 °C. Der Niveauschalter Niv. I schaltet den Heizkreis erst dann zu, wenn das untere Sicherheitsniveau erreicht ist. Die Wasserzulaufventile V₁ und V₂ werden durch die Programmschalterkontakte PGS 43, PGS 12, PGS 17, PGS 5 und PGS 13 entweder niveauabhängig vom Niveauschalter Niv. I oder niveau- und zeitabhängig gesteuert, um den jeweils gewünschten Wasserstand zu erreichen. Sollte dabei die Abschaltung des Wasserzulaufes versagen, d.h. sich die Maschine unerwünscht bis zu einem höchstzulässigen Wasserstand füllen, welcher durch den Niveauschalter Niv. II bestimmt wird, dann schaltet der Niveauschalter Niv. II um, d.h. die Ablaufpumpe AP ein. Das zulaufende Wasser wird somit gleichzeitig wieder abgepumpt und ein Überfluten vermieden. Weil gleichzeitig der Stromkreis zu den Zulaufventilen V₁ und V₂ unterbrochen wird, werden durch den Programmschalter bedingte Abschaltstörungen der Zulaufventile ausgeschaltet, so daß eine doppelte Sicherheit gegeben ist. Falls die eingeschaltete Ablaufpumpe aus den verschiedensten Gründen das zulaufende Wasser nicht abpumpen sollte, kann trotzdem ein Überfluten der Maschine vermieden werden, weil gleichzeitig die Zulaufventile stromlos werden.

Es ist auch möglich, den Niveauschalter Niv. II auf ein zusätzliches, vor dem Zulaufschlauch sitzendes Ventil einwirken zu lassen, weil dabei auch ventilbedingte Fehler der _{Z}uₗaufventile V_{1 b}zw. V₂ auch V₃ usw. abgesichert werden.

## Patentansprüche

1. Überlaufsicherungsvorrichtung für eine automatische ; Wasch- oder Geschirrspülmaschine mit niveauabhängiger und oder zeitabhängiger Schaltung des Wasserzu- und -ablaufes, sowie einem die Ablaufpumpe bei Erreichen eines Höchstwasserstandes zur Vermeidung einer Überflutung einschalten- den Niveaukontakt, gekennzeichnet durch einen bei Errei- chen des Höchstwasserstandes den Stromkreis des Wasserzulaufventiles (V₁, V₂) unterbrechenden Niveaukontakt (Niv.II).

2. Überlaufsicherung nach Anspruch 1, dadurch gekennzeichnet, daß der den Wasserzulauf unterbrechende Niveaukontakt (Niv. II) auf ein zusätzliches, vor dem Zulaufschlauch sitzendes Ventil einwirkt.

3. Überlaufsicherung nach einem der Ansprüche 1 oder 2, dadurch gekennzeichnet, daß der Niveaukontakt (Niv. II) als den Stromkreis des Zulaufventiles (V₁, V₂) unterbrechender und gleichzeitig die Ablaufpumpe (AP) einschaltender Umschalter ausgebildet ist.
